# FASCICULE DE BREVET EUROPEEN

(11) **EP 1 637 672 B1**
(45) Date de publication et mention de la délivrance du brevet: **11.07.2007**
(21) Numéro de dépôt: 05027061.0
(22) Date de dépôt: 20.02.2002
(51) Int. Cl.: E05B 27/00

(54) **Clef ou ébauche de clef**
Schlüssel oder Schlüsselrohling
Key or key blank

(30) Priorité: 20.02.2001 FR 0102268
(43) Date de publication de la demande: 22.03.2006
(62) Demande divisionnaire de: 02290407.2
(73) Titulaire: Fichet Serrurerie Bâtiment - F.S.B., 80460 Oust-Marest (FR)
(72) Inventeur: Riberolles, Benoît, 76260 Mancheville (FR)
(74) Mandataire: Thinat, Michel

(56) Documents cités:
- EP-A- 0 633 373
- DE-A- 19 509 337
- FR-A- 2 552 146

## Description

L'invention concerne une clef ou une ébauche de clef qui comprend, une tige manoeuvrable à la main et orientée suivant un axe longitudinal, et un panneton porté par une extrémité de la tige pour actionner la serrure, le panneton présentant, dans un plan transversal à l'axe longitudinal, une section réduite au moins partiellement dessinée par une rainure qui y est creusée. Une telle clef est connue de FR 2 552 146. L'invention a pour but de proposer une clef ou une ébauche de clef qui présente une structure qui la rende intrinsèquement difficile à reproduire par toute personne non autorisée.

Une telle clef ou ébauche de clef, est caractérisée en ce que la section réduite est dissymétrique par rapport à tout plan parallèle à l'axe longitudinal.

Par exemple, la section réduite admet l'axe longitudinal comme axe de symétrie de rotation.

Cette section réduite peut notamment s'étendre le long d'un parcours moyen et présenter, perpendiculairement à ce parcours moyen, une épaisseur sensiblement constante.

Le parcours moyen présente avantageusement une forme sinueuse, indifféremment constituée de courbes ou de zigzags.

La clef ou ébauche de clef selon l'invention est de préférence réalisée au moins en partie par matriçage.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue partielle éclatée en perspective d'une serrure;
- la figure 2 est une vue de face d'une ébauche de clef conforme à l'invention;
- la figure 3 est une vue en coupe partielle de l'ébauche illustrée à la figure 2, observée suivant l'incidence définie par les flèches III-III de la figure 2;
- la figure 4 est une vue en coupe partielle de l'ébauche illustrée à la figure 2, observée suivant l'incidence définie par les flèches IV-IV de la figure 2;
- la figure 5 est une vue en perspective d'une clef, réalisée à partir de l'ébauche illustrée à la figure 2;
- la figure 6 est une vue en coupe transversale d'une serrure, la coupe étant réalisée dans le plan des volets d'obturation de l'entrée de clef et la serrure étant observée dans l'état qu'elle adopte en recevant une clef ou une ébauche de clef adaptée à cette serrure;
- la figure 7 est une vue en coupe axiale de serrure illustrée à la figure 6 et observée suivant l'incidence définie par les flèches VII-VII de cette figure 6;
- la figure 8 est une vue en coupe transversale d'une serrure, la coupe étant réalisée dans le plan des volets d'obturation de l'entrée de clef et la serrure étant observée dans l'état qu'elle adopte en cours d'introduction d'une clef ou d'une ébauche de clef adaptée à cette serrure, cet état étant le même que celui qu'elle adopte en recevant une clef ou une ébauche de clef d'épaisseur supérieure à celle qui est adaptée à cette serrure;
- la figure 9 est une vue en coupe axiale de serrure illustrée à la figure 8 et observée suivant l'incidence définie par les flèches IX-IX de cette figure 8;
- la figure 10 est une vue en coupe transversale d'une serrure, la coupe étant réalisée dans le plan des volets d'obturation de l'entrée de clef et la serrure étant observée dans l'état qu'elle adopte dans son état de repos, cet état étant le même que celui qu'elle adopte en recevant une clef ou une ébauche de clef d'épaisseur inférieure à celle qui est adaptée à cette serrure;
- la figure 11 est une vue en coupe axiale de serrure illustrée à la figure 10 et observée suivant l'incidence définie par les flèches XI-XI de cette figure 10;
- la figure 12 est une vue en perspective d'un volet d'obturation de l'entrée de clef, utilisé dans une serrure;
- la figure 13 est une vue de profil du volet illustré à la figure 12, ce volet étant observé suivant l'incidence définie par la flèche XIII de la figure 12;
- la figure 14 est une vue de face du volet illustré à la figure 12, ce volet étant observé suivant l'incidence définie par les flèches XIV-XIV de la figure 13;
- la figure 15 est une vue de profil du volet illustré à la figure 12, ce volet étant observé suivant l'incidence définie par la flèche XV de la figure 12; et
- la figure 16 est une vue de face du volet illustré à la figure 12, ce volet étant observé suivant l'incidence définie par les flèches XVI-XVI de la figure 15.

La serrure de sûreté comprend essentiellement, de façon connue, un corps cylindrique 1, un barillet 2, et un ou plusieurs volets tels que 3 et 4.

Le corps 1, de forme générale cylindrique, est allongé suivant un axe longitudinal X et fermé par une face 10 dans laquelle est percé un orifice 12 permettant l'introduction d'une clef, telle que la clef 5 illustrée à la figure 5.

Par ailleurs, ce corps 1 porte, dans sa périphérie interne 100, une gorge interne 11.

Le barillet 2 est monté à translation dans le corps 1 le long de l'axe X, suivant une direction D d'introduction de la clef 5, et à l'encontre d'une force élastique qui le rappelle dans une position de repos pour laquelle il s'appuie sur la face 71 d'une garniture 7, cette garniture s'appuyant elle-même contre la face 10 du corps 1.

Le barillet 2, qui présente une entrée de clef 20, est également monté à rotation dans le corps 1 autour de l'axe longitudinal X.

Chacun des volets tels que 3 et 4 permet d'occulter l'entrée de clef 20, est monté mobile dans le corps 1 dans un plan Pt transversal à l'axe longitudinal X, et est élastiquement rappelé vers une position de repos par une force élastique centripète, c'est-à-dire une force qui sollicite chaque volet vers l'axe longitudinal X.

La garniture 7, disposée entre le barillet 2 et la face 10 du corps 1, est elle-même percée d'un passage 70 pour la clef 5.

Chacun des volets 3 et 4 peut, de façon connue, adopter au moins trois positions, à savoir la position de repos précédemment évoquée, dans laquelle ce volet obture au moins partiellement l'entrée de clef 20, une position d'autorisation dans laquelle ce volet échappe à la gorge interne 11 et autorise la translation du barillet 2 par rapport au corps 1, et une première position décalée, dans laquelle ce volet tombe dans la gorge interne 11 et interdit la translation du barillet 2 par rapport au corps 1.

Plus précisément, chaque volet tel que 3 et 4 est déplacé de sa position de repos vers sa position d'autorisation par toute clef adaptée à la serrure, c'est-à-dire par une clef présentant, suivant le plan Pt transversal à l'axe longitudinal X (figure 2), une section 50 d'épaisseur maximale E adéquate pour la serrure considérée (figure 4).

Chaque volet tel que 3 et 4 est déplacé de sa position de repos vers sa première position décalée par toute clef de géométrie inadaptée à la serrure et toute fausse clef, et notamment par une clef ou substitut de clef présentant, suivant le plan Pt transversal à l'axe longitudinal X, une section 50 d'épaisseur supérieure à l'épaisseur E adéquate pour la serrure considérée.

Dans ce dernier cas (figures 8 et 9), chaque volet tel que 3 et 4 tombe dans la gorge interne 11 par un premier élément de bord externe, tel que 31 et 41, de ce volet, et interdit une translation du barillet 2 par rapport au corps 1.

L'un (figures 10 et 11) au moins des volets, et de préférence chaque volet tel que 3 et 4, présente un second élément de bord externe, tel que 32 et 42, par lequel il est engagé dans la gorge interne 11 au moins lorsqu'il est placé dans une position comprise dans une plage de positions intermédiaires entre sa position de repos et sa position d'autorisation.

De préférence, chaque volet 3, 4 est engagé dans la gorge interne 11 par son second élément de bord externe 32, 42 lorsqu'il occupe sa position de repos (figures 10 et 11) et toute position intermédiaire entre sa position de repos et sa position d'autorisation.

Par exemple (figures 1, 6, 8, 10), chaque volet 3, 4 est monté à rotation sur le barillet 2 autour d'un axe secondaire XX parallèle à l'axe longitudinal X du corps 1.

Chaque axe secondaire XX est décalé par rapport à l'axe longitudinal X du corps 1 vers la périphérie 200 du barillet 2, et est disposé dans un plan axial Pa (figure 6) qui passe entre les premier et second éléments de bord externe, tels que 31, 32 et 41, 42, de chaque volet 3 et 4.

Pour ce faire, chaque volet 3, 4 comporte par exemple un bouton pédonculé, tel que 33, 43, formant pivot, centré sur l'axe secondaire XX correspondant, et reçu dans un logement complémentaire correspondant 23 du barillet 2.

Comme le montrent notamment les figures 6, 8, et 10, chaque volet tel que 3 et 4, présente un talon tel que 34 et 44, et une pointe telle que 35 et 45, l'axe secondaire XX de chaque volet 3 et 4 étant disposé dans la pointe 35, 45 de ce volet.

Le talon 34, 44 de chaque volet 3, 4 porte le premier élément de bord externe 31, 41 de ce volet, tandis que la pointe 35, 45 de ce même volet porte le second élément de bord externe 32, 42 correspondant.

Chaque talon 34, 44 présente par ailleurs un bord interne, tel que 340 et 440, qui est disposé sur l'entrée de clef 20 et qui est déplacé par la section réduite 50 de la clef 5, en fonction de l'épaisseur, de la forme et/ou de la position de cette section 50.

Comme le montre notamment la figure 7, le bord interne 340, 440 de chaque volet 3, 4 est avantageusement chanfreiné pour faciliter l'introduction et le retrait de la clef 5.

Les volets d'obturation 3 et 4 sont de préférence au nombre de deux et adoptent des positions de repos respectives qui se déduisent l'une de l'autre par une rotation de 180 degrés autour de l'axe longitudinal X.

La force centripète qui sollicite élastiquement les volets 3 et 4 vers leur position de repos est par exemple exercée par un bracelet ressort 6 (figures 1 et 7 notamment), précontraint en extension, et engagé dans des gorges périphériques externes respectives 36 et 46 de ces volets 3 et 4.

Chaque volet 3, 4 présente de préférence (figures 1, 11 et 15) une excroissance telle que 341 et 441 formée sur son talon 34, 44, et un lamage tel que 351 et 451 formé dans sa pointe, de manière que, dans la position de repos de ces volets, le talon 34 et 44 de chaque volet et la pointe 45 et 35 de l'autre volet s'interpénètrent, par pénétration d'une des excroissances dans celui des deux lamages qui lui est adjacent.

Une clef 5 (figure 5) ou une ébauche de clef 500 (figures 2 et 3) utilisable pour l'actionnement d'une serrure telle que précédemment décrite comprend, de façon connue, une tige 51 manoeuvrable à la main et orientée, en fonctionnement, suivant l'axe longitudinal X de la serrure, et un panneton 52 porté par une extrémité 510 de la tige 51 pour actionner la serrure.

De façon également connue, le panneton 52 présente (figure 2), dans le plan Pt transversal à l'axe longitudinal X, une section réduite 50 au moins partiellement dessinée par une rainure 53 qui y est creusée.

Selon l'invention, la section réduite 50 est dissymétrique par rapport à tout plan parallèle à l'axe longitudinal X.

Par exemple, la section réduite 50 admet l'axe longitudinal X comme axe de symétrie de rotation, et est en l'occurrence invariante par rotation de 180 degrés autour de l'axe X.

Comme le montre la figure 4, la section réduite 50 peut s'étendre le long d'un parcours moyen M et peut aussi, de façon non limitative, présenter, perpendiculairement à ce parcours moyen M, une épaisseur E sensiblement constante, indépendamment de la largeur globale L que présente cette section 50.

Le parcours moyen M peut se développer suivant une courbe arrondie ou en zigzags, mais présente de préférence une forme sinueuse dans tous les cas de figure.

La clef ou l'ébauche de clef ainsi définie est avantageusement réalisée par matriçage, au moins en partie.

Dans ces conditions, si l'épaisseur de la section 50 de la clef utilisée pour provoquer le déplacement des volets 3 et 4 de la serrure, ou à défaut l'épaisseur de l'outil de crochetage, sont surdimensionnées par rapport à l'épaisseur E (figure 4) que présente la clef adaptée à la serrure, alors les premiers éléments de bord 31 et 41 des volets 3 et 4 tombent, comme c'est également le cas pour la serrure décrite dans le document de brevet FR - 2 552 147, dans la gorge interne 11 et interdisent la translation du barillet 2 par rapport au corps 1 de la serrure, donc l'actionnement de celle-ci.

Et si l'épaisseur de la section 50 de la clef utilisée pour provoquer le déplacement des volets 3 et 4, ou à défaut l'épaisseur de l'outil de crochetage, sont sous-dimensionnées par rapport à l'épaisseur E que présente la clef adaptée à la serrure, alors ce sont, conformément à l'invention, les seconds éléments de bord 32 et 42 des volets 3 et 4 qui tombent dans la gorge interne 11 et qui interdisent la translation du barillet 2 par rapport au corps 1 de la serrure, donc l'actionnement de celle-ci.

Mais la sélectivité de la serrure de l'invention n'est pas seulement accrue par la mise en place d'une limite inférieure d'épaisseur en plus de la limite supérieure : elle l'est également par un effet de forme, comme permet de le comprendre la figure 4, supposée représenter la section réduite 50 d'une clef ou d'une ébauche adaptée à la serrure considérée.

En effet, si la section réduite d'une autre clef d'une autre ébauche, bien que présentant l'épaisseur E adaptée à la serrure, présente une forme inadaptée, la course effectuée par les volets 3 et 4 à partir de leur position de repos sous l'effet de l'introduction de cette autre clef ou ébauche sera surdimensionnée par contact avec les volets dans les zones 501 si le parcours moyen M de la section de cette autre clef ou ébauche est moins courbe que celui de la figure 4, et sera surdimensionnée par contact avec les volets dans les zones 502 si le parcours moyen M de la section de cette autre clef ou ébauche est plus courbe que celui de la figure 4.

## Revendications

1. Clef ou ébauche de clef, cette clef (5) ou cette ébauche (500) comprenant une tige (51) manoeuvrable à la main et orientée suivant un axe longitudinal (X), et un panneton (52) porté par une extrémité (510) de la tige (51) pour actionner une serrure, le panneton (52) présentant, dans un plan (Pt) transversal à l'axe longitudinal (X), une section réduite (50) au moins partiellement dessinée par une rainure (53) qui y est creusée, **caractérisée en ce que** la section réduite (50) est dissymétrique par rapport à tout plan parallèle à l'axe longitudinal (X).

2. Clef ou ébauche de clef suivant la revendication 1, **caractérisée en ce que** la section réduite (50) admet l'axe longitudinal (X) comme axe de symétrie de rotation.

3. Clef ou ébauche de clef suivant l'une quelconque des revendications 1 ou 2, **caractérisée en ce que** la section réduite (50) s'étend le long d'un parcours moyen (M) et présente, perpendiculairement à ce parcours moyen (M), une épaisseur (E) sensiblement constante.

4. Clef ou ébauche de clef suivant la revendication 3, **caractérisée en ce que** le parcours moyen (M) présente une forme sinueuse.

5. Clef ou ébauche de clef suivant l'une quelconque des revendications 1 à 4, **caractérisée en ce qu**'elle est réalisée au moins en partie par matriçage.

## Claims

1. Key or key blank, said key (5) or said blank (500) comprising a rod (51), which can be manually operated and is oriented along a longitudinal axis (X) and a web (52) supported by an end (510) of the rod (51) for actuating a lock, the web (52) having a reduced cross-section (50) formed at least partially by a groove (53), which is hollowed out there in a plane (Pt) transverse to the longitudinal axis (X), **characterised in that** the reduced cross-section (50) is dissymmetrical in relation to any plane parallel to the longitudinal axis (X).

2. Key or key blank according to claim 1, **characterised in that** the reduced cross-section (50) receives the longitudinal axis (X) as the rotation axis of symmetry.

3. Key or key blank according to any one of claims 1 or 2, **characterised in that** the reduced cross-section (50) extends along a mean path (M) and has a more or less constant thickness (E) perpendicularly to this mean path (M).

4. Key or key blank according to claim 3, **characterised in that** the mean path (M) has a sinuous shape.

5. Key or key blank according to any one of claims 1 to 4, **characterised in that** it is made at least partly by die stamping.

## Patentansprüche

1. Schlüssel oder Schlüsselrohling, wobei dieser Schlüssel (5) oder dieser Rohling (500) einen von Hand bedienbaren Bolzen (51) umfasst und entlang einer Längsachse (X) ausgerichtet ist, und einen Schlüsselbart (52), der durch ein Ende (510) des Bolzens (51) getragen wird, um ein Schloss zu betätigen, wobei der Schlüsselbart (52) in einer Ebene (Pt) quer zur Längsachse (X) einen verschlankten Abschnitt (50) aufweist, der zumindest teilweise durch eine Nut (53) beschrieben ist, die dort ausgehöhlt ist, **dadurch gekennzeichnet, dass** der verschlankte Abschnitt (50) im Vergleich zur Gesamtebene, die parallel zur Längsachse (X) verläuft, unsymmetrisch ist.

2. Schlüssel oder Schlüsselrohling nach Anspruch 1, **dadurch gekennzeichnet, dass** der verschlankte Abschnitt (50) die Längsachse (X) als Rotationssymmetrieachse zulässt.

3. Schlüssel oder Schlüsselrohling nach einem der Ansprüche 1 oder 2, **dadurch gekennzeichnet, dass** sich der verschlankte Abschnitt (50) entlang einer mittleren Strecke (M) erstreckt und senkrecht zu dieser mittleren Strecke (M) eine merklich konstante Dicke (E) aufweist.

4. Schlüssel oder Schlüsselrohling nach Anspruch 3, **dadurch gekennzeichnet, dass** die mittlere Strecke (M) eine Sinusform aufweist.

5. Schlüssel oder Schlüsselrohling nach einem der Ansprüche 1 bis 4, **dadurch gekennzeichnet, dass** er zumindest teilweise durch Gesenkschmieden umgesetzt ist.
